# FASCICULE DE BREVET EUROPEEN

(11) **EP 0 574 647 B1**
(45) Date de publication et mention de la délivrance du brevet: **28.08.1996**
(21) Numéro de dépôt: 92830324.7
(22) Date de dépôt: 19.06.1992
(51) Int. Cl.: B65H 45/22

(54) **procédé et appareil pour produire des paquets de feuilles de papier polyethylènepliées en deux**
Verfahren und Vorrichtung zur Herstellung von Bündeln gefalteter Bögen aus Polyethylen-Papier
Method and apparatus for producing bundels of folded polyethylene paper sheets

(43) Date de publication de la demande: 22.12.1993
(73) Titulaire: TOSCOCARTA S.p.A., I-55060 Capannori, Fraz. di Coselli (Lucca) (IT)
(72) Inventeur: Papeschi, Goffredo, I-55012 Capannori(Lucca) Loc.Vorno (IT)
(74) Mandataire: Martini, Lazzaro

(56) Documents cités:
- FR-A- 1 056 508
- US-A- 4 181 069

## Description

La présente invention concerne un procédé et un appareillage pour produire des paquets de feuilles de papier-polythène pliées en deux.

On connaît l'utilisation de feuilles de papier par les détaillants pour emballer les articles commerciaux les plus divers, qui n'ont pas déjà été conditionnés par le producteur; en particulier, l'habitude et l'obligation d'envelopper les denrées alimentaires vendues au poids ou découpées sont très répandues, comme par exemple les viandes, les charcuteries, les fromages et autres. Dans ce cas, il s'agit de feuilles de papier doublées d'une fine pellicule de polythène; habituellement, ces feuilles, déjà découpées au format le plus approprié, sont conservées dépliées, détachées et découvertes directement sur le comptoir de vente. L'exposition de ces feuilles sur le comptoir jusqu'à épuisement du paquet sans protection particulière ne constitue pas, bien évidemment, la solution idéale du point de vue hygiénique, surtout pour la vente de denrées alimentaires, du fait que ces feuilles, non seulement restent exposées à n'importe quel type de contamination externe, mais peuvent être mises en contact avec d'autres objets et, par ailleurs, le prélèvement des feuilles une par une ne s'avère pas aisé.

Il est connu d'après le brevet US 4181069 un procédé pour la fabrication de sacs à partir d'une bande en matériel plastique, comme polyéthylène, laquelle est déroulée par une bobine, où est prévu le progressif répliage en "J" des deux bords latéreaux de la bande, la coupe transversale de la bande ainsi répliée pour en obtenir plusieurs morceaux, la formation de paquets desdits morceaux sur une courroie transporteuse horizontale fermée à anneau et le découpage longitudinal des même successivement à la formation des paquets, avec des moyens équipés d'une lame déplacés verticalement par rapport à la direction de déplacement des paquets pour obtenir, de chaque paquets de morceaux deux correspondants paquets de sacs.

Il est aussi connu d'après le brevet FR 1056508 un procédé de fabrication de sacs plats collés à chaud où les parties latérales d'une bande de matière première, qu'il s'agit de coller à chaud, s'engagent dans une glissière de guidage qui les rabat vers le milieu de ladite bande, de telle sorte qu'après rabattement de ces parties, il subsiste encore, entre les bords de celles-ci, un espace libre à l'intérieur duquel l'enveloppe formée par le rabattement des parties susdites et fermée jusqu'à l'intervalle en question, est partagée en deux, après les opérations de collage, par une coupure pratiquée dans le sens de la longueur. Des pièces formant des bandes sont collées à chaud, à une distance correspondant à la largeur que l'on désire donner au sac, et de préfèrence, transversalement par rapport à l'enveloppe formée par la bande principale, ces pièces réunissant ensemble, par collage, les parties de la bande de matière première, qui viennent d'être rabattues, sans s'appliquer toutefois sur l'intervalle qui subsiste dans le sens de la longueur, au milieu de cette bande et qui n'est pas recouvert par les parties rabattues, une coupure transversale étant pratiquèe le long des lignes perpendiculaires à la direction de la bande principale, après que cette bande a été partagée en deux dans le sens de la longueur, cette coupure transversale s'ètendant par exemple, au milieu des pièces qui forment les bandes collèes à chaud et parallèlement à celles-ci.

La présente invention a pour but d'éliminer les inconvénients précités.

Ce résultat a été atteint conformément à l'invention en adoptant l'idée de produire des paquets de feuilles papier-polythène pliées en deux de manière que le côté polythène se trouve à l'intérieur du pliage. Le procédé pour obtenir lesdits paquets conformément à l'invention comprend les opérations suivantes:
- stérélisation de la bande continue de papier-polythène alimentée à partir d'une bobine avec le côté polythène dirigé vers le haut;
- pliage progressif en double et asymétrique des deux portions latérales de la bande continue ainsi stérilisée, vers l'intérieur de la bande de manière à laisser sa zone centrale découverte;
- prédécoupage transversal de la bande continue avec les deux pliages asymétriques en double ainsi obtenus;
- détachement de la portion de tête de la bande continue ainsi pliée et prédécoupée;
- découpage dudit morceau de bande ainsi détaché suivant l'axe longitudinal de la zone centrale, laissée découverte par les pliages;
- empilage en deux paquets des feuilles pliées en deux correspondantes avec un nombre de feuilles prédétermine.

Les avantages obtenus grâce à la présente invention consistent essentiellement dans le fait que la surface de polythène de la feuille se trouve placée à l'intérieur du pliage de sorte que cette surface est maintenue stérilisée même longtemps après l'ouverture du paquet; que le pliage en deux des bords de la bande est effectué de manière asymétrique, de sorte que les deux bords, après le pliage, se trouvent distants l'un de l'autre et par conséquent le prélèvement et l'extraction de chaque feuille du paquet s'avère extrêmement aisés; qu'il est possible de conditionner sous forme de paquets les feuilles déjà pliées ce qui en rend plus pratique le transport, l'emballage et la mise en place dans le lieu d'utilisation; que le conditionnement en paquets constitue une protection valable contre les agents extérieurs.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels la FIG. 1 représente en séquence les différentes phases de pliage et de découpage de la feuille continue de papier-polythène; les FIG. 2 et 3 représentent la vue de côté partiellement en coupe d'un appareillage pour la mise en oeuvre dudit procédé conformément à l'invention.

En référence à la Fig. 1 des dessins annexés, un procédé pour produire des paquets de feuilles de papier pliées en deux conformément à l'invention prévoit:
- d'effectuer la stérélisation de la bande continue alimentée à partir d'une bobine, avec le côté polythène dirigé vers le haut;
- de plier progressivement et asymétriquement les deux portions latérales de la bande continue ainsi stérilisée, avec pliage sur lui-même du côté polythène en laissant découverte une zone centrale longitudinale de manière que les deux bords de la bande se retrouvent parallèles entre eux, mais écartés;
- de prédécouper transversalement par rapport à son axe longitudinal, la bande continue ainsi pliée avec un pas constant et d'une valeur correspondant à la longueur de la feuille à produire;
- de détacher la portion de tête de la bande continue ainsi prédécoupée;
- de découper longitudinalement le morceau de bande ainsi détaché de la bande continue pour obtenir deux feuilles séparées pliées en deux asymétriquement;
- de recueillir dans deux magasins placés côte à côte les feuilles ainsi séparées de manière à obtenir deux paquets, chacun formé d'un nombre prédéterminé de feuilles pliées en deux.

Et un appareillage pour mettre en oeuvre ledit procédé, conformément à l'invention, comprend:
- des moyens pour obtenir le déplacement de la bande continue 2 de papier doublé d'une pellicule de polythène, laquelle est alimentée à partir d'une bobine 1 avec le côté polythène dirigé vers le haut;
- des moyens 3 pour effectuer la stérilisation de la bande 2;
- des moyens pour effectuer le pliage progressif jusqu'à 180° et convergent vers la ligne médiane des deux bords 20 de la bande 2 comprenant une paire de roues 4, une paire d'éléments profilés en fer 5 en coopération avec deux rouleaux presse-papier 6 qui maintiennent la zone médiane de la bande 2 en contact avec un banc 7 situé au-dessous; ledit pliage en deux des bords de la bande étant asymétrique de manière à laisser découverte la zone longitudinale centrale 21;
- des moyens pour effectuer le prédécoupage transversal de la bande 2 ainsi pliée, comprenant une paire de cylindres 8 superposés, avec celui placé au-dessus de la bande qui est équipé d'une lame dentelée et celui placé au-dessous de la bande qui est équipé d'une entaille correspondante suivant une génératrice du cylindre;
- des moyens pour effectuer le détachement par déchirement du morceau de bande 22 prédécoupé et comprenant une paire de cylindres superposés 9 qui exercent une force de traction sur la bande 2 grâce à leur vitesse périphérique V1 qui est supérieure à la vitesse de progression de la bande 2;
- des moyens pour effectuer la préhension par l'avant et le guidage dedites deux feuilles 22 pliées en deux asymétriquement jusqu'à la zone d'empilage, comprenant un cylindre de diamètre important qui est équipé de quatre pinces 12 angulairement équidistantes, disposées le long des génératrices du cylindre;
- des moyens à lame 10 pour effectuer le découpage longitudinal axial du morceau 22 ainsi détaché de la bande 2 en obtenant deux feuilles 23 adjacentes pliées en deux, asymétriquement;
- des moyens pour recueillir en deux paquets 24 adjacents, mais séparés, les feuilles correspondantes 23 pliées en deux asymétriquement et comprenant deux berceaux 13 adjacents, disposés au-dessous dudit cylindre 11, coulissants verticalement et dont le profil curviligne juxtaposé à la surface du cylindre 11 est tel qu'il permette l'empilage des feuilles correspondantes 23 avec l'arrière faisant saillie et retombant du berceau respectif 13; des moyens élastiques 14 étant prévus pour rappeler les berceaux 13 vers le cylindre 11;
- des moyens pour transférer les deux paquets 24, composés d'un nombre prédéterminé de feuilles 23, desdits berceaux 13 jusqu'à la zone de conditionnement des paquets et comprenant deux pinces 14, asservies à un mouvement horizontal alternatif et destinées à saisir les deux paquets 24 par les parties arrières retombantes des feuilles.

Le fonctionnement est le suivant. Pendant sa progression avec déplacement uniforme à partir de la bobine 1, la bande 2 de papier-polythène avec le côté polythène orienté vers le haut est stérilisée par les moyens 3, ensuite les deux bords 20 sont progressivement repliés sur eux-mêmes, vers le centre de la bande, par les roues 4 et par les éléments profilés en fer 5 de manière asymétrique, c'est-à-dire en laissant découverte la zone centrale 21; successivement la bande ainsi pliée est prédécoupée transversalement par le cylindre 8 à lame, après quoi les cylindres 9 permettent de détacher le morceau de bande 22 prédécoupé; ensuite, le morceau 22 ainsi détaché de la bande 2 est saisi par une pince 12 du cylindre 11 et entra né en rotation sur celui-ci pendant que la lame 10 effectue le découpage longitudinal axial: en poursuivant sa rotation, le cylindre 11 passe au-dessus des berceaux 13 et, dès que la pince 12 est ouverte, les deux feuilles pliées 23 sont abandonnées dans le berceau correspondant 13 se trouvant au-dessous. Lorsque les paquets 24 ont atteint le nombre de feuilles 23 prédéterminé, les deux pinces 14 saisissent par l'arrière les feuilles des deux paquets, qui retombent des berceaux 13, et amènent les deux paquets 24 jusqu'à la zone de conditionnement.

Selon un exemple pratique de réalisation, en utilisant une bande continue de paier-polythène d'une largeur de 50 cm, on effectue les deux pliages longitudinaux à 11 cm des bords respectifs en laissant ainsi une zone centrale découverte de 5 cm; en choisissant un pas de prédécoupage transversal de 36 cm, on obtient des feuilles pliées en deux qui, dans la position repliée, présentent une page inférieure de 14 cm de largeur et une page supérieure de 11 cm de largeur, c'est-à-dire avec une asymétrie de 3 cm, et qui, dans la position dépliée, ont comme dimensions 25 x 36 cm.

## Revendications

1. Procédé pour la production de paquets de feuilles de papier polythène pliées en deux et comprenant le pliage longitudinal progressif jusqu'à 180° des deux portions (20) latérales d'une bande (2) de manière que le côté polythène se trouve à l'intérieur laissant découverte la partie centrale longitudinale de la bande (2), le prédécoupage transversal de la bande (2) ainsi pliée, le détachement par déchirement du morceau de tête (22) de la bande (2) pliée, la préhension et le guidage des morceaux (22) de la bande, ainsi que le découpage longitudinal axial desdits morceaux (22) de bande pliée de manière à obtenir de chacun deux feuilles (23) également pliées en deux, caractérisé en ce que la désinfection de la bande (2) avant son pliage est effectuée, et que le pliage des deux portions latérals de la bande continue ainsi stérilisée est progressif en double et asymétrique, chaque portion étant pliée sur elle-même du côté polythène en laissant découverte une zone centrale longitudinale de telle manière que les deux bords de la bande se retrouvent parallèles entre eux, et écartés et que chaque morceaux (22) de la bande successivement à sa formation est saisie par des moyens du type à pince (12) pour l'entraînement sur un cylindre (11) tournant autour d'un axe horizontal orthogonal à la direction d'avancement des morceaux de la bande (22) de manière à en permettre ledit découpage longitudinal axial par les moyens (10) de coupe fixes par rapport au cylindre (11) pour obtenir de chaque morceaux (22) deux feuilles (23) également pliées en deux, et successivement, déposer les deux feuilles (23) ainsi obtenues sur des moyens correspondants de ramassage à cheval par rapport à un élément transversal (13) de soutien, en les empilant sur les feuilles (23) sousjacentes déjà disposées ici et en les plaçant avec l'arrière retombant de l'élément (13) de manière à former deux paquets (24) séparés, composé chacun d'un nombre prédéterminé de feuilles pliées en deux et permettre le prélevement en correspondance de la portion dudit arrière retombant.

2. Procédé selon la revendication 1 caractérisé en ce que chacun desdits paquets (24) des feuilles separées (23) est transferé jusqu'à la zone de conditionnement le long d'une trajectoire horizontale gardée serrée par ledit arrière des respectives feuilles (23).

3. Appareillage pour la production de paquets de feuilles de papier-polythène pliées en deux conformément au procédé selon une ou plusieurs revendications précédentes, comprenant des moyens pour le deplacement avec mouvement uniforme de la bande continue de papier-polythène avec le côté polythène dirigé vers le haut, des moyens (4-7) pour le pliage longitudinal en deux des deux parties latérales (20) de la bande; des moyens (8) pour le prédécoupage transversal de la bande ainsi plièe, des moyens (9) pour le détachement par déchirement dudit morceau de tête (22) de la bande (2) ainsi prédécoupée; des moyens pour la préhension et le guidage dudit morceau de bande pliée en deux, caractérisé en ce que: des moyens (3) pour la stérilisation de la bande continue (2) pendant sa progression, avant son pliage sont prévus;, lesdits moyens pour la préhension et le guidage de chaque morceau (22) de bande pliée comprennent un cylindre (11) de diamètre important tournant autour à un axe horizontal orthogonal à la direction d'arrivée des morceaux (22) et pourvu de quatre pinces (12) augulairement équidistantes lesquelles sont disposèes le long des génèratrices du cylindre (11), en ce que des moyens sont prévus pour le découpage longitudinal axial dudit morceau (22) de bande pliée, pendant son guidage au delà de la zone de détachement en obtenant deux feuilles adjacentes, pliées en deux, avec une lame (10) en position fixe, sur-jacente audit cylindre (11) et centrale par rapport aux morceaux (22) de bande par celui-ci deplacée, en ce que des moyens avec des éléments à berceau (13) sont prévus pour recueillir lesdites feuilles (23) pliées en deux dont les éléments (13) sont placés en aval desdits deux paquets (24) à la respective zone de conditionnement.

4. Appareillage selon la revendication 3 caractérisé en ce que lesdits moyens pour receuillir les feuilles (23) pliées en deux, comprennent deux berceaux (13) de support placés côte à côte, disposés au-dessous du cylindre (11), coulissants verticalement et possédant un profil curviligne pour se juxtaposer à la surface cylindrique du cylindre (11), de manière que les feuilles (23) soient déposées par gravité sur le berceau correspondant (13) à la suite du décrochage automatique des pinces (12) du cylindre (11), lesdits berceaux (13) étant munis de moyens élastiques (14) pour leur rappel vers le haut.

5. Appareillage selon la revendication 3, caractérisé en ce que lesdits berceaux (13) pour receuillir les feuilles (23) pliées en deux présentent une extension suivant la périphérie du cylindre(11) inférieure à la longuer correspondante des feuilles (23) pliées en deux de manière à laisser retomber leurs parties postérieures à l'extérieur.

6. Appareillage selon la revendication 3, caractérisé en ce que lesdits moyens pour le transfert desdits paquets (24) de feuilles (23) pliées en deux comprennent deux pinces (15) avec mouvement horizontal alternatif et avec mouvement de fermeture/ouverture en correspondnace de la préhension et de l'abandon des paquets (24).

## Claims

1. Process for the production of packets of polythene paper sheets folded in two and comprising progressive longitudinal folding up to 180° of the two lateral partions(2) of a strip in such a way that the polythene side will be situated on the inside, leaving the longitudinal central part of the strip(2) exposed, cutting transversally in advance the strip(2) thus folded, tearing off the top(22) of the folded strip(2), gripping and guiding the pieces(22) of the strip and cutting the said pieces(22) of the folded strip longitudinally and axially in such a way as to obtain from each one of them two sheets(23) evenly folded in two, characterized by the fact that the disinfection of the strip(2) prior to its folding is carried out and that the folding of the two lateral portions of the continuous strip thus sterilized is progressive doubly and asymmetrical, each portion being folded on itself from the polythene side, leaving exposed a longitudinal central zone, in such a way that the two edges of the strip lie parallel with each other and at a distance apart, and that each piece of the strip, after it has been formed, is gripped by means of the clamp type(12) servinv to drive it on a cylinder(11) rotating about a horizontal axis orthogonal to the feed direction of the pieces of the strip(22), in such a way as to enable the said axial longitudinal cutting operation to be performed by the cutting means(10) fixed in relation to the cylinder(11), in order to obtain from each piece(22) two sheets(23) evenly folded in two and then to deposit the resulting two sheets(23) on corresponding collecting means straddling a transversal supporting element(13), piling them onto sheets(23) underneath, already placed in this position, with their rear part descending from the element(13) in such a manner as to form two separate packets(24), each consisting of a predetermined number of sheets folded in two, and to enable them to be collected by means of the said downwardly projecting rear portions.

2. Process in accordance with Claim 1, characterized by the fact that each of the said packets(24) of separate sheets(23) is transferred to the conditioning zone along a horizontal traject kept closed by the said rear portions of the respective sheets(23).

3. Apparatus for the production of packets of polythene paper sheets folded in two, in accordance with the process described in one or more of the preceding claims, comprising means for imparting an even movement to the continuous strip of paper and polythene, with the polythene side uppermost, means(4-7) by which the two lateral parts(20) of the strip are longitudinally folded in two, means(8) for transversally cutting the resulting folded strip in advance, means(9) for tearing off the said top part(22) of the strip(2) thus cut in advance and means for gripping and guiding the said piece of the strip folded in two, characterized by the fact that: means(3) are provided for the sterilization of the continuous strip(2) during its advance, before it is folded, while the said means for gripping and guiding each portion(22) of folded strip comprise a cylinder(11) of ample diameter rotating about a horizontal axis orthogonal to the direction from which the portion(2) arrive and provided with four clamps(12) positioned at equal angular distances apart and along the generating lines of the cylinder(11), means being provided for cutting off the said portion(22) of folded strip longitudinally and axially while it is being guided beyond the separating region, thus obtaining two adjacent sheets, folded in two, with a blade(10) in a fixed position and lying underneath the said cylinder in a central position to the portions(22) of strip displaced by the said cylinder, means with cradle elements(13) being provided in order to collect the said sheet(23) folded in two, of which the elements(13) are positioned lower down in the path of movement than the said two packets(24) in the respective conditioning zone.

4. Apparatus in accordance with Claim 3, characterized by the fact that the said means for collecting the sheets(23) folded in two comprise two supporting cradles(13) positioned side by side and underneath the cylinder(11) and sliding vertically and having a curved profile enabling them to be fitted against the curved surface of the cylinder(11), in such a way that the sheets(23) will be deposited by gravity on the corresponding cradle(13) after the automatic disengagement from the clamps(12) of the cylinder(11), the said cradles(13) being equipped with elastic means(14) serving to move them back upwards.

5. Apparatus in accordance with Claim 3, characterized by the fact that the said cradles(13) for the collection of the sheet(23) folded in two extend along the periphery of the cylinder(11) to a smaller distance than the corresponding length of the sheets(23) folded in two, in such a way as to enable their rear portions to fall on the outside.

6. Apparatus in accordance with Claim 3, characterized by the fact that the said means for the transfer of the said packets(24) of sheets(23) folded in two comprise two clamps(15) with an alternating horizontal movement and with a closing and opening movement corresponding to the action of gripping and the action of releasing the packets(24).

## Patentansprüche

1. Verfahren zur Bildung von Stapeln von Blättern aus mit Polyäthylen kaschiertem Papier, die einmal gefaltet sind, das folgende Schritte umfaßt: in Längsrichtung fortschreitendes Umbiegen um 180° der beiden Seitenbereiche (20) einer Bahn in der Weise, daß sich die Polyäthylenseite innen befindet und der zentrale Längsbereich der Bahn (2) unbedeckt bleibt,
in Querrichtung erfolgendes Vorschneiden der derart gefalteten Bahn (2),
Abtrennen durch Abreißen des vorauslaufenden Teilstücks (22) der gefalteten Bahn (2),
Ergreifen und Führen der Teilstücke (22) der Bahn, sowie axiales Längsschneiden der Teilstücke (22) der gefalteten Bahn in der Weise, daß jeweils in gleicher Weise zwei einmal gefaltete Blätter (23) erhalten werden,
dadurch **gekennzeichnet,** daß die Desinfektion der Bahn (2) vor ihrem Falten erfolgt und daß das einmalige Falten der beiden Seitenbereiche der kontinuierlichen, derart sterilisierten Bahn fortschreitend und asymmetrisch geschieht, wobei jeder Bereich mit der Polyäthylenseite derart auf sich selbst umgebogen und dabei ein zentraler Längsbereich unbedeckt gelassen wird, daß die beiden Ränder der Bahn zueinander parallel und voneinander im Abstand verlaufen, und daß jedes Teilstück (22) der Bahn nach seiner Ausbildung für seinen Weitertransport von einer klemmenartigen Einrichtung (12) auf einem Zylinder (11) erfaßt wird, der sich um eine horizontale, zur Bewegungsrichtung der Teilstücke (22) der Bahn senkrechte Achse dreht, derart, daß besagtes axiales Längsschneiden durch Schneideinrichtungen (10) ermöglicht wird, die bezüglich des Zylinders (11) fest angeordnet sind, um aus jedem Teilstück (22) zwei in gleicher Weise einmal gefaltete Blätter (23) zu erhalten und danach die beiden derart erhaltenen Blätter (23) auf entsprechenden Sammeleinrichtungen rittlings auf einem quer verlaufenden Tragelement (13) in der Weise abzulegen, daß sie auf den dort bereits abgelegten, darunter liegenden Blättern (23) aufgestapelt werden, und sie so anzuordnen, daß ihre hinteren Bereiche vom Element (13) herabhängen, um so zwei getrennte Stapel (24) zu bilden, von denen jeder aus einer vorbestimmten Anzahl einmal gefalteter Blätter besteht, und das Abziehen anhand der herabhängenden hinteren Bereiche zu ermöglichen.

2. Verfahren nach Anspruch 1, dadurch **gekennzeichnet,** daß jeder der beiden getrennten Stapel (24) von Blättern (23) zu einem Bearbeitungsbereich längs einer horizontalen Bahn befördert wird, wobei er an den hinteren Bereichen der zugehörigen Blätter (23) eingeklemmt gehalten wird.

3. Vorrichtung zur Bildung von Stapeln von Blättern aus mit Polyäthylen beschichtetem Papier, die einmal gefaltet sind, gemäß dem Verfahren nach einem oder mehreren der vorhergehenden Ansprüche, die folgende Bestandteile umfaßt:
Einrichtungen zum gleichförmigen Weiterbewegen der kontinuierlichen Bahn aus Polyäthylen-Papier, wobei die Polyäthylenseite nach oben weist,
Einrichtungen (4-7) zum einmaligen Längsfalten der beiden Seitenbereiche (20) der Bahn,
Einrichtungen (8) zum quer verlaufenden Vorschneiden der derart gefalteten Bahn,
Einrichtungen (9) zum Abreißen des vordersten Teilstücks (22) der derart vorgeschnittenen Bahn,
Einrichtungen zum Ergreifen und Führen des einmal gefalteten Teilstücks der Bahn,
dadurch **gekennzeichnet,** daß Einrichtungen (3) zum Sterilisieren der kontinuierlichen Bahn (2) während ihrer Vorwärtsbewegung und vor ihrem Falten vorgesehen sind,
daß die Einrichtungen zum Ergreifen und Führen eines jeden Teilstücks (22) der gefalteten Bahn einen Zylinder (11) mit beträchtlichem Durchmesser umfassen, der sich um eine horizontale Achse dreht, die senkrecht zu der Richtung verläuft, aus der die Teilstücke (22) ankommen, und der mit vier Klemmen (12) versehen ist, die in gleichen Winkelabständen entlang von achsparallelen Mantellinien des Zylinders (11) angeordnet sind, daß Einrichtungen vorgesehen sind, die dazu dienen, jedes Teilstück (22) der gefalteten Bahn in Längsrichtung axial zu zerschneiden während es über den Abtrennbereich hinausgeführt wird, so daß zwei benachbarte, einmal gefaltete Blätter erhalten werden, wobei diese Einrichtungen eine in der Nähe und oberhalb des Zylinders (11) fest und bezüglich der von ihm vorbei bewegten Teilstücke (22) der Bahn zentral angeordnete Klinge (10) umfassen, und
daß Einrichtungen mit Schlittenelementen (13) vorgesehen sind, um die einmal gefalteten Blätter (23) zu sammeln, wobei diese Elemente stromabwärts der beiden Stapel (24) an dem betreffenden Bearbeitungsbereich angeordnet sind.

4. Vorrichtung nach Anspruch 3, dadurch **gekennzeichnet,** daß die Einrichtungen zum Sammeln der einmal gefalteten Blätter (23) zwei Tragschlitten (13) umfassen, die Seite an Seite angeordnet und unterhalb des Zylinders (11) positioniert und in vertikaler Richtung verschiebbar sind und die ein krummliniges Profil besitzen, um sich an die zylindrische Oberfläche des Zylinders (11) anzuschmiegen, so daß die Blätter (23) durch die Schwerkraft auf dem entsprechenden Schlitten (13) nach ihrer automatischen Freigabe durch die Klemmen (12) des Zylinders (11) abgelegt werden, wobei die Schlitten (13) mit elastischen Einrichtungen (14) versehen sind, die sie nach oben zurückbewegen.

5. Vorrichtung nach Anspruch 3, dadurch **gekennzeichnet,** daß die Schlitten (13) zum Sammeln der einmal gefalteten Blätter (23) eine dem Umfang des Zylinders (11) folgende Verlängerung aufweisen, die kürzer ist als die entsprechende Länge der einmal gefalteten Blätter (23), so daß deren hintere Abschnitte nach außen herabhängen können.

6. Vorrichtung nach Anspruch 3, dadurch **gekennzeichnet,** daß die Einrichtungen zum Weitertransport der Stapel (24) von einmal gefalteten Blättern (23) zwei Klemmen (15) umfassen, die sich horizontal hin und her bewegen und sich zum Ergreifen bzw. Freigeben der Stapel (24) schließen bzw. öffnen.
